# EUROPÄISCHE PATENTSCHRIFT

(11) **EP 2 548 478 B1**
(45) Veröffentlichungstag und Bekanntmachung des Hinweises auf die Patenterteilung: **26.11.2014**
(21) Anmeldenummer: 12401146.1
(22) Anmeldetag: 10.07.2012
(51) Int. Cl.: A47F 7/28, A47B 73/00

(54) **Präsenter für einen Vorratsschrank sowie Vorratsschrank zur klimatisierten und/oder temperierten Getränkelagerung**
Rack for a cupboard and cupboard for refrigerated and/or tempered drinks storage
Rack pour une armoire de stockage et armoire de stockage réfrigérée de boisson ou tempérée

(30) Priorität: 22.07.2011 DE 102011052086
(43) Veröffentlichungstag der Anmeldung: 23.01.2013
(73) Patentinhaber: Miele & Cie. KG, 33332 Gütersloh (DE)
(72) Erfinder: Kretschmer, Sascha, 33334 Gütersloh (DE); Linke, Patrick, 33611 Bielefeld (DE); Ludwig, Michael, 33332 Gütersloh (DE); Stüker, Stefan, 33397 Rietberg (DE); Süggeler, René, 59581 Warstein (DE)

(56) Entgegenhaltungen:
- EP-A2- 1 598 625
- DE-U1-202009 018 017
- US-A- 4 515 334
- US-A- 4 944 477
- US-A1- 2004 160 151

## Beschreibung

Präsenter für einen Vorratsschrank sowie Vorratsschrank zur klimatisierten und/oder temperierten Getränkelagerung.

Die Erfindung betrifft einen Präsenter für einen Vorratsschrank zur klimatisierten und/oder temperierten Getränkelagerung, insbesondere für einen Weinschrank nach dem Oberbegriff des Patentanspruchs 1 sowie einen Vorratsschrank gemäß dem Oberbegriff des unabhängigen Anspruchs 14.

Vorratsschränke zur klimatisierten und/oder temperierten Getränkelagerung erfreuen sich beispielsweise bei Weinliebhabern zunehmender Bedeutung, um Weine oder verschiedene Weinsorten exakt bei den erforderlichen Lagertemperaturen aufzubewahren. Darüber hinaus ist es mit einem derartigen Vorratsschrank auch möglich, andere Getränkesorten wie Bier, Wein, Whisk(e)y gemeinsam oder sortiert zu lagern. Bekannte Vorratsschränke verfügen hierzu über mehrere Klimazonen, in denen beispielsweise unterschiedliche Temperaturen eingestellt werden können.

Für die Lagerung der Getränkeflaschen weisen viele der auf dem Markt angebotenen Weinlagerschränke mehrere, aus Holz gefertigte Fachböden auf, die aus einem als Tragrost ausgebildeten Rahmen mit darin beabstandet zueinander angeordneten Tragstreben bestehen, wobei die Tragroste auf einem Teleskopmechanismus im Vorratsschrank ausziehbar gelagert sind.

Die Verwendung eines Präsenters - insbesondere in einem Weinlagerschrank - ist bekannt aus DE 20 2006 000 571 U1. Darin wird von einem Weinlagerschrank ausgegangen, bei dem in herkömmlicher und heutzutage im Markt weit verbreiteter Weise, ein aus Holz bestehender Tragrost mit im Rahmen starr befestigten Tragstreben verwendet wird.

Um auf diesem Tragrost Weinflaschen in einer schrägen Position und mit dem Etikett nach vorne gut sichtbar präsentieren zu können, wird hier ein Präsenter vorgeschlagen, der auf dem Tragrost montiert werden kann. Der Präsenter weist dabei einen Stützbereich zur Aufnahme des Flaschenkörpers sowie einen speziell ausgebildeten Haltebereich zur Verbindung des Präsenters mit dem Tragrost auf. Bei der Montage wird der Präsenter zunächst mit seinem Haltebereich in den Freiraum zwischen zwei nebeneinander liegenden Tragstreben eingeschoben. Anschließend wird der Präsenter seitlich verdreht, wobei sich dessen Haltebereich mit den Tragstreben sozusagen verkeilt und der Präsenter lagefixiert auf dem Tragrost positioniert wird. Der Haltebereich des Präsenters ist zudem noch kippbeweglich ausgebildet, so dass dessen Stützbereich wahlweise in eine liegende oder aufrecht stehende Position gebracht werden kann.

Anstelle in einem Weinlagerschrank starre, nicht veränderbare Holzroste zu verwenden, wurde im Stand der Technik (DE 20 2009 018 017 U1) bereits ein Vorschlag offenbart, einen Tragrost mit innerhalb des Rahmens lösbar und verstellbar angeordneten Tragstreben zu verwenden. Eine praktische Realisierung dieser Ausführungsform ist allerdings bislang noch nicht bekannt geworden.

Die in DE 20 2006 000 571 U1 beschriebene Ausgestaltung eines Präsenters gemäß den Oberbegriff des Anspruchs 1 setzt einen speziell vorzusehenden Mechanismus in seinem Haltebereich voraus, was dessen Herstellung aufwendig und teuer und die Handhabung bei der Montage kompliziert gestaltet. Weiterhin ist es bei diesem vorbekannten Präsenter als nachteilig anzusehen, dass - wie in den Zeichnungen gezeigt - der Stützbereich quasi nur brettartig ausgebildet sein kann, wodurch insgesamt der Eindruck einer nicht sehr stabilen Konstruktion entsteht.

Die US 2004/0160151 A1offenbart eine Haltevorrichtung für Getränkeflachen, die kastenförmig ausgebildet ist, bei dem die oberen Ränder der Wände mit Mulden versehen sind. Die Haltevorrichtung ist dazu geeignet, auf einem ebenen Regalboden in einen Kühlschrank aufgenommen zu werden.

Für die Aufbewahrung von edlen Weinen ist es im übrigen wünschenswert, Erschütterungen von den wertvollen Getränken fernzuhalten. Es kann nämlich vorkommen, dass bei herkömmlicher Ablage der Getränkeflaschen bereits das Herausziehen eines auf Teleskopmechanismen gelagerten Rahmens zu unerwünschten Erschütterungen führt.

Der Erfindung liegt die Aufgabe zugrunde, einen Präsenter für einen Vorratsschrank zur klimatisierten und/oder temperierten Getränkelagerung bereitzustellen, der sich in einfacher Weise in einen als Tragrost ausgebildeten Fachboden integrieren und montieren lässt. Zudem soll der Präsenter als stabiles und solides Grundgerüst für die aufzunehmenden Getränkeflaschen ausgebildet sein.

Die Aufgabe wird mit einem Präsenter für einen Vorratsschrank der eingangs erwähnten Art durch mit einem Präsenter mit den Merkmalen des unabhängigen Patentanspruches 1 und mit einem Vorratsschrank gemäß Anspruch 11 gelöst. Weitere Ausgestaltungen der Erfindung sind Gegenstand der sich jeweils anschließenden abhängigen Ansprüche.

Dadurch, dass der erfindungsgemäße Präsenter als ein blockartig ausgebildetes, massives Traggestell, beispielsweise aus Holz besteht, kann hiermit ein stabiles Grundgerüst für die lagefixierte Präsentierung von edlen Weinen bereitgestellt werden.

Durch die massig wirkende Blockform vermittelt der Präsenter einen soliden und ansehnlichen Eindruck als vorteilhaftes Zubehör, insbesondere für einen Weinschrank mit den üblichen, aus Holz gefertigten Tragrosten.

Mit dem Präsentationsblock, der auf den Rahmen aufgesetzt oder in den Rahmen eingesetzt werden kann, ist es möglich, eine Getränkeflasche in einer geneigten Anordnung aufzubewahren und diese damit in ansprechender Weise zu präsentieren.

Darüber hinaus kann der Präsenter natürlich nicht nur zum Präsentieren sondern auch generell für die geneigte Aufbewahrung von Weinen genutzt werden, was insbesondere für bestimmte Weine zu empfehlen ist, bei denen sich während der Lagerung das Depot des Weines am Grund der Flasche absetzen und nicht mit dem Wein vermischen soll. Damit kann eine in mehrfacher Hinsicht sinnvolle Ergänzung eines Vorratsschrankes zur klimatisierten und/oder temperierten Getränkelagerung bereitgestellt werden.

Durch die erfindungsgemäßen Ausgestaltungsformen zum lagefixierten und lösbaren Einsatz des Präsenters in einem Tragrost ist es möglich, den Präsenter lediglich mit einem Handgriff in den Tragrost einzusetzen oder ihn auch mit zusätzlichen Verbindungsmitteln im Tragrost zu befestigen.

Durch die lösbare Befestigung des Präsenters auf oder in dem Rahmen besteht ferner die Möglichkeit, den gesamten Präsenter aus dem Rahmen herauszunehmen und mit der darauf gelagerten Getränkeflasche zu transportieren. Auf diese Weise lässt sich das Getränk mit dem Präsenter zum Beispiel in repräsentativer Art auf einen Tisch stellen, da sich der Präsenter durch seine besondere Ausgestaltung auch außerhalb eines Tragrostes als Traggestell für eine Flasche verwenden lässt.

Außerdem kann der Präsenter ohne erheblichen Aufwand entnommen und gereinigt werden, sofern dies erforderlich werden sollte.

Die im Präsenter gebildete Auflagefläche kann in vorteilhafter Weise unterschiedlich gestaltet sein. In einer ersten Ausführungsform weist der Präsenter eine muldenförmige Auflagefläche mit einer der Geometrie der Getränkeflasche angepassten Oberfläche auf. Eine zweite Ausführungsform sieht für die Aufnahme von Flaschen eine keilförmige Auflagefläche vor.

Beide Ausführungen der Auflagefläche haben jeweils Vorteile für die Aufnahme einer Getränkeflasche. So stellt die muldenförmige Auflagefläche eine der Geometrie der Getränkeflasche optimal angepasste Oberfläche bereit, solange stets Getränkeflaschen mit gleichen Maßen gelagert werden.

Bei einer keilförmig gestalteten Auflagefläche ist zwischen der Getränkeflasche und der Auflagefläche des Präsenters ein linienförmiger Kontakt gegeben, so dass diese Art der Auflagefläche, insbesondere bei der Lagerung unterschiedlicher Getränkeflaschen, von Vorteil ist. Die Getränkeflasche richtet sich hierbei immer selbst optimal im Präsenter aus.

Je nach Verwendungs- und Nutzungszweck kann die Auflagefläche am Präsenter mit unterschiedlichen Neigungswinkeln ausgerichtet sein. Vorzugsweise kommen Neigungswinkel im Bereich von 10° bis 80° zur Horizontalen in Betracht.

Vorteilhaft ist es, wenn der Präsenter im unteren Bereich der Auflagefläche eine Stützfläche zur Anlage des Flaschenbodens aufweist. Damit ist die Getränkeflasche in der Auflagefläche optimal aufgenommen und präsentierbar. Die Stützfläche hat auch wesentliche Vorzüge, wenn der lösbar in dem Rahmen befestigte oder eingesetzte Präsentationsblock aus dem Vorratsschrank entnommen werden soll, da mit der Stützfläche die Fixierung der Getränkeflasche auch außerhalb des Rahmens beziehungsweise des Vorratsschrankes beibehalten wird.

Eine Weiterbildung des Präsenters sieht vor, in seine Auflagefläche ein Gelkissen einzubetten. Durch die Lagerung der Getränkeflasche auf einem Gelkissen kann erreicht werden, dass eine konstante Lagertemperatur über einen längeren Zeitraum sichergestellt wird, selbst wenn einmal die Kühlung ausfallen oder die Tür des Vorratsschrankes über einen längeren Zeitraum geöffnet sein sollte.

Es können natürlich nicht nur Gelkissen zur Anwendung kommen, die die muldenförmige Auflagefläche auskleiden. Denkbar ist es auch, ein Gelkissen zu verwenden, welches darüber hinaus die gesamte Flasche umschließt und z.B. mit einem Klettverschluss ausgebildet ist.

Ferner bewirkt das Gelkissen, dass auftretende Schwingungen gedämpft werden können. Dies ist von Vorteil, wenn beispielsweise zu Präsentationszwecken der Tragrost mit Hilfe des Teleskopmechanismus aus dem Vorratsschrank herausgezogen wird oder der Präsentationsblock insgesamt aus dem Vorratsschrank entnommen wird. Die dabei auftretenden Erschütterungen werden vom Gelkissen gedämpft. Für wertvolle Weine ist dies insbesondere von Bedeutung, weil Erschütterungen dazu führen können, dass das am Boden der Flasche abgelagerte Depot aufgewirbelt und damit die Qualität des Weines beeinträchtigt wird.

Um diesen Beeinträchtigungen mit einer einfachen Ausführungsform zu begegnen, kann die Auflagefläche des Präsenters mit einem Dämpfungsmaterial versehen sein, welches Vibrationen und Erschütterungen bis zu einem gewissen Grad dämpfen kann.

In besonders vorteilhafter Weise lässt sich der erfindungsgemäße Präsenter in Tragrosten einsetzen, bei denen die Tragstreben lösbar und verstellbar ausgebildet sind. Es liegt auf der Hand, dass dadurch eine sehr hohe Variabilität dahingehend erzielt wird, was die Form des Präsenters, die Art und Weise des lösbaren Einsatzes sowie den Ort der Platzierung auf dem Tragrost anbelangt.

Zudem wird es möglich, beispielsweise in beliebiger Anordnung mehrere Präsenter innerhalb des Tragrostes oder z.B. in seinem vorderen Randbereich anzuordnen. Bei der Verwendung im vorderen, durch das Türfenster des Vorratsschrankes sichtbaren Randbereich des Tragrostes ist auch die Verwendung eines Präsenters denkbar, der nicht über eine angeformte Stützfläche zur Abstützung einer Flasche verfügt, da diese Funktion auch von der etwas höheren Kante der vorderen Querstrebe des Tragrostes übernommen werden kann.

Eine spezielle und vorteilhafte Ausgestaltung sieht vor, den Präsenter im vorderen Bereich ankoppelbar an den Tragrost auszubilden und ihn in einer Doppelfunktion zu nutzen, nämlich einmal als Abstellfläche und zum anderen als Präsentationstraggestell für Flaschen.

Die Erfindung wird nachfolgend anhand der beigefügten Zeichnungen näher erläutert. Die gezeigten Ausführungsbeispiele stellen keine Einschränkung auf die dargestellten Varianten dar, sondern dienen lediglich der Erläuterung eines Prinzips der Erfindung. Dabei sind gleiche oder gleichartige Bauteile mit denselben Bezugsziffern bezeichnet. Um die erfindungsgemäße Funktionsweise veranschaulichen zu können, sind in den Figuren nur stark vereinfachte Prinzipdarstellungen gezeigt, bei denen auf die für die Erfindung nicht wesentlichen Bauteile verzichtet wurde. Dies bedeutet jedoch nicht, dass derartige Bauteile bei einer erfindungsgemäßen Lösung nicht vorhanden sind. Es zeigt:
- Figur 1:: eine perspektivische Ansicht eines Vorratsschrankes mit einem Präsentationsblock,
- Figur 2:: einen Tragrost als Einzelteildarstellung mit mehreren Präsentationsblöcken in einer ersten Ausführungsform,
- Figur 3:: einen Rahmen als Einzelteildarstellung mit mehreren Präsentationsblöcken einer zweiten Ausführungsform,
- Figur 4:: den Präsenter aus Figur 3 in einer Schnittdarstellung in einer ersten Ausgestaltungsform für die Lagefixierung des Präsenters auf einem Tragrost,
- Figur 5: den Präsenter aus Figur 3 in einer Schnittdarstellung in einer zweiten Ausführungsform für die Befestigung des Präsenters auf einem Tragrost,
- Figur 6:: eine weitere Ausführungsform der Befestigungstechnik gemäß Fig. 5
- Figur 7:: einen Tragrost als Einzelteildarstellung mit mehreren Präsentern und darin angeordneten Gelkissen,

Die in der Figur 1 dargestellte perspektivische Ansicht eines Vorratsschrankes zeigt hier insbesondere einen Weinlagerschrank 1, der eine geöffnete Tür 15 mit mehreren Sichtfenstern 16 aufweist. Der Weinlagerschrank 1 ist im vorliegenden Beispiel in drei unterschiedliche Klimazonen I, II, III unterteilt, die jeweils durch einen Trennboden 17 voneinander getrennt sind. Die Trennböden 17 dienen gleichermaßen zur Anzeige der in der jeweiligen Klimazone I, II, III herrschenden Temperatur- und Luftfeuchtigkeitsbedingungen.

Für die Lagerung der Weinflaschen sind hier Tragroste 6 vorgesehen, die auf einem Teleskopschienenmechanismen 14 in bekannter Weise gelagert sind und damit aus dem Weinlagerschrank herausgezogen werden können.

Die vorzugsweise im wesentlichen aus Holz gefertigten Tragroste 6 weisen dabei einen aus Quer- und Längsstreben zusammengesetzten Rahmen auf, in dem parallel angeordnete Tragstreben die Auflagefläche für die Weinflaschen bilden.

Auf einem der Tragroste 6 ist in dieser Abbildung ein Präsenter 7 zu sehen, der zur Aufnahme einer in der Figur 1 nicht gezeigten Getränkeflasche dient.

Die Figur 2 veranschaulicht eine Einzelteildarstellung eines Tragrostes 6 mit mehreren, nebeneinander angeordneten Präsentern 7. Der Präsenter 7 ist hier erfindungsgemäß als ein blockartig ausgebildetes Traggestell zur Aufnahme der zu präsentierenden Flaschen ausgebildet und ist hier in der Form eines Dreiecks nachgebildet, wobei sich hierfür auch eine andere, einem Dreieck zumindest angenäherte Form vorstellen lässt.

Bei dieser Ausführungsform sind auf der Schrägfläche des dreieckförmigen Präsenters 7 jeweils Mulden als Auflagefläche 9 für die Flaschen eingeformt, die an ihrer Unterseite in eine Stützfläche, bzw. Stützkante 10 übergehen.

Zudem sind die Auflageflächen 9 zur Horizontalen geneigt, wobei vorliegend ein Neigungswinkel von etwa 45° gegeben ist. Durch diese Gestaltung des Präsenters 7 kann eine Getränkeflasche optimal in dem Präsentationsblock 7 gelagert und präsentiert werden. Dadurch wird es beispielsweise möglich, dass das Etikett der Getränkeflasche gut lesbar ist.

Werden Weine auf diese Weise präsentiert, sammelt sich zudem das in der Getränkeflasche vorhandene Depot am Boden der Getränkeflasche und wird nicht mit dem Wein vermischt.

Der in den Figuren 2 und 3 dargestellte Tragrost 6 besteht seinerseits aus zwei parallel zueinander verlaufenden Querstreben 2, 3, die durch Längsstreben 4, 5 miteinander verbunden sind. Innerhalb des Tragrostes 6 ist zudem eine Eingriffskontur 12 vorhanden, in die Tragstreben 13 lösbar und mit veränderbarer Anordnung einsetzbar sind. Hierzu sind die Tragstreben 13 mit komplementär zu der Eingriffskontur 12 gestaltete, hier nicht näher dargestellte, stiftartige Eingriffselemente versehen.

Die in Figur 3 gezeigten Ausführungsformen des Präsenters weisen im Unterschied zur Ausführung in Figur 2 eine andere Variante der der Auflagefläche zur Aufnahme der Flaschen auf. Diese Präsenter 7 verfügen über eine keilförmige Auflagefläche 9, wobei der Aufbau der mit einer keilförmigen Auflagefläche 9 ausgestatteten Präsentationsblöcke 7 anschaulicher aus der Schnittdarstellung der Figuren 4 bis 6 ersichtlich wird.

Mit einer keilförmigen Auflagefläche 9 kann erreicht werden, dass die Getränkeflasche 8 lediglich eine linienförmige Berührung mit der Kontaktfläche 18 des Präsentationsblockes 7 hat. Dadurch können Getränkeflaschen 8 unterschiedlicher Geometrien in dem Präsentationsblock 7 gelagert werden.

In dieser Fig. 4 ist in einem ersten Ausführungsbeispiel die lagefixierte Positionierung des Präsenters 7 in einem Tragrost 61 näher dargestellt. Der Präsenter 7 weist dabei an seiner Unterseite einen angeformten Steg 71 auf, der für den Eingriff in den Zwischenraum zweier benachbarter Tragstreben 13 bestimmt ist. Die Breite des Steges 71 ist vorzugsweise auf die Breite des Zwischenraumes derart abgestimmt, dass der Präsenter 7 in einer seitlich fixierten Position sicher gehalten wird.

Wie aus der Fig. 4 anschaulich hervorgeht, sind die seitlich dieses Steges 71 am Präsenter 7 gebildeten Abstützflächen 72 in einer besonders vorteilhaften Ausbildung mit einem Antirutschmaterial 73 versehen. Durch diese Ausgestaltung erhält der Präsenter 7 in Verbindung mit seinem Gewicht als blockartiges Traggestell in Längsrichtung eine ausreichend Fixierung auf den Tragstreben, ohne dass eine Gefahr für das Verrutschen des eingesetzten Präsenters 7 besteht.

Diese Form des Präsenters 7 ist einfach und preiswert herstellbar und hervorragend einfach in der Handhabung.

Etwas aufwendigere Ausführungsformen für die Fixierung eines Präsenters 7 auf dem Tragrost 6 zeigen die Fig. 5 u. 6.

Wie aus Fig. 5 ersichtlich ist in diesem Beispiel an der Unterseite des Präsenters 7 ein einzelner Riegel 19 vorhanden, der zur Fixierung des Präsentationsblockes 7 an den Tragstreben 13 und damit mittelbar am Rahmen des Fachbodens 6 dient. Der Riegel 19 ist über einen Gelenkstift 20 gelenkig mit dem Präsentationsblock 7 verbunden, so dass er in Richtung des Pfeils "A" um den Gelenkstift 20 verschwenkt werden kann. Die Anordnung für den Verriegelungsmechanismus ist dabei so zu treffen, dass durch den verschwenkbaren Riegel eine sichere Fixierung bzw. Arretierung des Präsentationsblockes 7 mit den Tragstreben 13 erfolgt.

Durch diese Verbindung des Präsentationsblockes 7 mit dem Tragrost 61 kann beispielsweise - wenn notwendig - ein unerwünschtes, selbsttätiges Lösen des Präsentationsblockes 7 verhindert werden.

Aus der Figur 6 geht ein weiteres Beispiel für die Befestigung des Präsenters 7 an den Tragstreben 31 hervor. Hier sind an dessen Unterseite zwei Riegel 19 vorhanden, die jeweils zur Fixierung des Präsentationsblockes 7 an den Tragstreben 13 und damit mittelbar am Tragrost 61 dienen. Auch diese Riegel 19 sind über je einen Gelenkstift 20 gelenkig mit dem Präsenter 7 verbunden, sodass sie um ihren Gelenkstift 20 verschwenkt werden können. Durch diese Verbindung des Präsentationsblockes 7 mit dem Tragrost 6 kann in noch sicherer Weise ein unerwünschtes, selbsttätiges Lösen des Präsentationsblockes 7 verhindert werden.

Die Figur 7 zeigt schließlich noch eine Weiterbildung des Präsenters 7. Bei dieser Ausführungsform ist die muldenförmigen Auflagefläche 9 so auf der Schrägfläche des Präsenters 7 eingeformt, dass hier noch zusätzlich ein Gelkissen 11 eingelegt werden kann, auf das dann die Weinflasche zur Auflage kommt.

Das Gelkissen 11 bewahrt über einen längeren Zeitraum eine Temperierung der darauf gelagerten Getränkeflasche auch dann, wenn eine Erwärmung innerhalb des Vorratsschrankes 1 eintritt, weil beispielsweise die Tür über eine längere Zeit geöffnet ist oder der Präsentationsblock aus dem Vorratsschrank 1 entnommen wird, um das Getränk beispielsweise auf einem Tisch zu präsentieren.

Zudem kann durch das Gelkissen 11 eine dämpfende Wirkung erreicht werden, wenn unerwünschte Schwingungen bzw. Erschütterungen am Tragrost auftreten.

Für gegen Erschütterungen besonders empfindliche Weine ist es natürlich in besonderer Ausgestaltung des Präsenters 7 empfehlenswert, dessen Schrägfläche zur Aufnahme der betreffenden Weinflasche mit einem Dämpfungsmaterial zu versehen.

Wie aus den Fig.2 u. 3 ersichtlich, lassen sich erfindungsgemäß ausgebildete Präsenter (7) besonders vorteilhaft mit einem Tragrost verwenden, bei dem die Tragstreben im Rahmen des Tragrostes lösbar und verstellbar ausgebildet sind. Die lösbare Verbindung der Tragstreben kann dabei derart hergestellt werden, dass an den Tragstreben (13), hier nicht näher gezeigte, stiftartige Eingriffselemente angeordnet sind, die mit in an den Querstreben (2,3) angeordneten Eingriffskonturen (12) in Form aneinandergereihter Durchgriffsöffnungen zusammenwirken.

Mit einem derart ausgebildeten Tragrost, wird eine sehr hohe Variabilität dahingehend erzielt, was die Form des Präsenters, die Art und Weise des lösbaren Einsatzes sowie den Ort der Platzierung auf dem Tragrost anbelangt.

Weiterhin lässt sich aus den Figuren 2 u. 3 unschwer erkennen, dass sich auch ein Präsenter verwenden lässt, der nicht über eine angeformte Stützfläche (10) zur Abstützung einer Flasche verfügt. Insbesondere bei der Verwendung des Präsenters im vorderen, durch das Sichtfenster (16) des Vorratsschrankes sichtbaren Randbereich des Tragrostes kann die Funktion der Abstützung für die aufgenommene Flasche auch von der etwas höhergezogenen Kante der vorderen Querstrebe (2) des Tragrostes übernommen werden.

### Bezugszeichenliste:

1. Vorratsschrank
2. Querstrebe
3. Querstrebe
4. Längsstrebe
5. Längsstrebe
6. Tragrost
7. Präsenter (Traggestell)
   - 71: Steg,
   - 72: Abstützfläche,
   - 73: Antirutschmaterial
8. Getränkeflasche
9. Auflagefläche
   - 91: muldenförmige Vertiefung
10. Stützfläche, Stützkante
11. Gelkissen
12. Eingriffskontur
13. Tragstrebe
14. Teleskopschienenmechanismus
15. Tür
16. Sichtfenster
17. Trennboden
18. Kontaktfläche
19. Riegel
20. Gelenkstift
I, II, III Klimazone des Vorratsschrankes

## Patentansprüche

1. Präsenter für einen Vorratsschrank zur klimatisierten und/oder temperierten Getränkelagerung, insbesondere für einen Weinschrank, bei dem zur Lagerung der Getränkeflaschen Fachböden vorgesehen sind, die aus einem als Tragrost ausgebildeten Rahmen mit darin beabstandet zueinander angeordneten Tragstreben bestehen und wobei die Tragroste auf einem Teleskopschienenmechanismus im Vorratsschrank ausziehbar gelagert sind,
wobei der Präsenter (7) ein blockartig ausgebildetes Traggestell zur Aufnahme der zu präsentierenden Flaschen aufweist und dass in dem blockartig ausgebildeten Traggestell mulden- oder keilförmige Auflageflächen (9) für die Aufnahme von Flaschen (8) eingeformt sind, wobei der Präsenter (7) an seiner Unterseite mit Mitteln versehen ist, mittels derer zumindest seine Standfestigkeit auf dem Tragrost (6) erhöht wird, **dadurch gekennzeichnet,**
**dass** das blockartig ausgebildete Traggestell in seinem mit den Tragstreben (13) des Tragrostes (6) zusammenwirkenden Abstützbereich einen Steg (71) für den Eingriff in den Zwischenraum zweier benachbarter Tragstreben (13) aufweist und dass sich seitlich dieses Steges (71) die Abstützflächen (72) anschließen, die im eingesetzten Zustand auf den Tragstreben (13) zur Auflage gelangen.

2. Präsenter für einen Vorratsschrank nach Anspruch 1,
**dadurch gekennzeichnet,**
**dass** die auf den Tragstreben (13) aufliegenden Abstützflächen (72) mit einem Antirutschmaterial (73) versehen sind.

3. Präsenter für einen Vorratsschrank nach einem oder mehreren der Ansprüche 1 bis 2,
**dadurch gekennzeichnet,**
**dass** das blockartig ausgebildete Traggestell in der Form eines Dreiecks ausgebildet ist.

4. Präsenter für einen Vorratsschrank nach einem oder mehreren der Ansprüche 1 bis 2,
**dadurch gekennzeichnet,**
**dass** das das blockartig ausgebildete Traggestell in L-Form ausgebildet ist.

5. Präsenter für einen Vorratsschrank nach einem oder mehreren der Ansprüche 1 bis 4,
**dadurch gekennzeichnet,**
**dass** die Auflagefläche (9) eine zur Präsentation geeignete Neigung im Bereich von 10° bis 80° zu Horizontalen aufweist.

6. Präsenter für einen Vorratsschrank nach einem oder mehreren der Ansprüche 1 bis 5,
**dadurch gekennzeichnet,**
**dass** die Auflagefläche (9) in ihrem unteren Bereich eine Stützfläche, bzw. eine Stützkante (10) zur Anlage des Flaschenbodens aufweist.

7. Präsenter für einen Vorratsschrank nach einem oder mehreren der Ansprüche 1 bis 6,
**dadurch gekennzeichnet,**
**dass** die Auflagefläche (9) mit einem Dämpfungsmaterial versehen ist, welches die darin aufgenommenen Flaschen vor eventuell auftretenden Erschütterungen schützt.

8. Präsenter für einen Vorratsschrank nach einem oder mehreren der Ansprüche 1 bis 6,
**dadurch gekennzeichnet,**
**dass** die Auflagefläche (9) in dem blockartig ausgebildeten Traggestell derart ausgeformt ist, dass sich in diese Ausformung ein Gelkissenmaterial (11) einfügen kann.

9. Präsenter für einen Vorratsschrank nach einem der vorstehend genannten Ansprüche,
**dadurch gekennzeichnet,**
**dass** das blockartig ausgebildete Traggestell (7) zur Befestigung des Präsenters in dem Tragrost in seinem unteren Bereich einen Verriegelungsmechanismus aufweist.

10. Präsenter für einen Vorratsschrank nach Anspruch 9,
**dadurch gekennzeichnet,**
**dass** der Verriegelungsmechanismus wenigstens einen um ein Gelenk schwenkbaren Riegel (19) aufweist und dass das Gelenk von mindestens einem Gelenkstift (20) gebildet wird, um den der Riegel (19) schwenkbar ist.

11. Vorratsschrank zur klimatisierten und/oder temperierten Getränkelagerung, insbesondere Weinlagerschrank, bei dem zur Lagerung der Getränkeflaschen Fachböden vorgesehen sind, die aus einem als Tragrost ausgebildeten Rahmen mit darin beabstandet zueinander angeordneten Tragstreben bestehen und wobei die Tragroste auf einem Teleskopschienenmechanismus im Vorratsschrank ausziehbar gelagert sind,
**dadurch gekennzeichnet,**
**dass** der Vorratsschrank über wenigstens einen Präsenter (7) gemäß einem der Ansprüche 1 bis 10 verfügt.

12. Vorratsschrank nach Anspruch 11,
**dadurch gekennzeichnet,**
**dass** der Präsenter (7) in einen Tragrost (6) einsetzbar ist, bei dem die Tragstreben (13) im Rahmen des Tragrostes lösbar und verstellbar ausgebildet sind, wobei an den Tragstreben angeordnete, stiftartige Eingriffselemente mit an den Querstreben angeordneten Eingriftskonturen (12) zusammenwirken, wobei die Eingriffskonturen (12) als aneinandergereihte Eingriffsöffnungen ausgebildet sind.

## Claims

1. Display rack for a cabinet for refrigerated and/or temperature-controlled beverage storage, in particular for a wine cabinet, in which shelves are provided for storing the beverage bottles, which shelves consist of a frame formed as a carrier rack having spaced-apart carrier struts arranged therein, and the carrier racks being mounted on a telescopic rail mechanism in the cabinet so as to be extendable, the display rack (7) comprising a block-like carrier frame for receiving the bottles to be displayed and trough-shaped or wedge-shaped bearing surfaces (9) for receiving the bottles (8) being moulded into the block-like carrier frame, the display rack (7) being provided on its underside with means for increasing at least the stability of said display rack on the carrier rack (6),
**characterised in that**
the block-like carrier frame comprises a web (71) in its support region cooperating with the carrier struts (13) of the carrier rack (6), which web engages in the space between two adjacent carrier struts (13), and **in that** the support surfaces (72) connect laterally to said web (71) and, when inserted, come to rest on the carrier struts (13).

2. Display rack for a cabinet according to claim 1,
**characterised in that**
the support surfaces (72) resting on the carrier struts (13) are provided with a non-slip material (73).

3. Display rack for a cabinet according to one or more of claims 1 to 2,
**characterised in that**
the block-like carrier frame is formed as a triangle.

4. Display rack for a cabinet according to one or more of claims 1 to 2,
**characterised in that**
the block-like carrier frame is formed in an L-shape.

5. Display rack for a cabinet according to one or more of claims 1 to 4,
**characterised in that**
the bearing surface (9) has a gradient in the range of 10° to 80° to the horizontal, suitable for display purposes.

6. Display rack for a cabinet according to one or more of claims 1 to 5,
**characterised in that**
the bearing surface (9) comprises a supporting surface or a supporting edge (10) in its lower region for contact with the bottle base.

7. Display rack for a cabinet according to one or more of claims 1 to 6,
**characterised in that**
the bearing surface (9) is provided with a damping material which protects the bottles received therein from any shocks which may occur.

8. Display rack for a cabinet according to one or more of claims 1 to 6,
**characterised in that**
the bearing surface (9) is formed in the block-like carrier frame such that a gel cushion material (11) can be inserted in said formation.

9. Display rack for a cabinet according to any of the preceding claims,
**characterised in that**
the block-like carrier frame (7) comprises a locking mechanism in its lower region for fixing the display rack in the carrier rack.

10. Display rack for a cabinet according to claim 9,
**characterised in that**
the locking mechanism comprises at least one bolt (19) which can be pivoted about a joint, and **in that** the joint is formed of at least one pivot pin (20) about which the bolt (19) can be pivoted.

11. Cabinet for refrigerated and/or temperature-controlled beverage storage, in particular a wine cabinet, in which shelves are provided for storing the beverage bottles, which shelves consist of a frame formed as a carrier rack having spaced-apart carrier struts arranged therein, and the carrier racks being mounted on a telescopic rail mechanism in the cabinet so as to be extendable,
**characterised in that**
the cabinet has at least one display rack (7) according to any of claims 1 to 10.

12. Cabinet according to claim 11,
**characterised in that**
the display rack (7) can be inserted into a carrier rack (6) in which the carrier struts (13) are configured so as to be removable and adjustable in the frame of the carrier rack, pin-like engagement elements arranged on the carrier struts cooperating with engagement contours (12) arranged on the transverse struts, the engagement contours (12) being formed as linked engagement openings.

## Revendications

1. Présentoir pour une armoire à provisions destinée à l'entreposage climatisé et/ou tempéré de boissons, en particulier pour une armoire à vins, dans lequel des tablettes sont prévues pour l'entreposage des bouteilles de boissons et se composent d'un cadre constitué en tant que grille de support avec des entretoises de support disposées de façon espacée entre elles, et les grilles de support sont supportées dans l'armoire à provisions de façon extractible sur un mécanisme de rail télescopique,
le présentoir (7) présentant un châssis porteur constitué à la façon d'un bloc et destiné à recevoir les bouteilles à présenter, et des surfaces d'appui (9) en forme d'auge ou de cale étant formées dans le châssis porteur constitué à la façon d'un bloc pour recevoir des bouteilles (8), le présentoir (7) étant muni, sur son côté inférieur, de moyens au moyen desquels au moins sa stabilité sur la grille de support (6) est renforcée,
**caractérisé en ce que**
le châssis porteur constitué à la façon d'un bloc présente, dans sa zone de support coopérant avec les entretoises de support (13), un chevalet (71) destiné à s'engager dans l'espace intermédiaire de deux entretoises de support (13) voisines, et **en ce que** les surfaces de support (72) se raccordent latéralement par rapport à ce chevalet (71) et viennent en appui sur les entretoises de support (13) dans l'état introduit.

2. Présentoir pour une armoire à provisions selon la revendication 1,
**caractérisé en ce que**
les surfaces de support (72) reposant sur les entretoises de support (13) sont munies d'un matériau antidérapant (73).

3. Présentoir pour une armoire à provisions selon une ou plusieurs des revendications 1 à 2,
**caractérisé en ce que**
le châssis porteur constitué à la façon d'un bloc est constitué en forme de triangle.

4. Présentoir pour une armoire à provisions selon une ou plusieurs des revendications 1 à 2,
**caractérisé en ce que**
le châssis porteur constitué à la façon d'un bloc est constitué en forme de L.

5. Présentoir pour une armoire à provisions selon une ou plusieurs des revendications 1 à 4,
**caractérisé en ce que**
la surface d'appui (9) présente une inclinaison adaptée à la présentation et comprise dans la plage de 10° à 80° par rapport à l'horizontale.

6. Présentoir pour une armoire à provisions selon une ou plusieurs des revendications 1 à 5,
**caractérisé en ce que**
la surface d'appui (9) présente, dans sa zone inférieure, une surface de support ou respectivement une arête de support (10) pour la pose du fond de bouteille.

7. Présentoir pour une armoire à provisions selon une ou plusieurs des revendications 1 à 6,
**caractérisé en ce que**
la surface d'appui (9) est munie d'un matériau amortisseur qui protège les bouteilles qui y sont reçues contre l'apparition éventuelle de vibrations.

8. Présentoir pour une armoire à provisions selon une ou plusieurs des revendications 1 à 6,
**caractérisé en ce que**
la surface d'appui (9) est formée dans le châssis porteur constitué à la façon d'un bloc de telle sorte qu'il est possible d'insérer dans cette formation un matériau de coussin en gel (11).

9. Présentoir pour une armoire à provisions selon l'une des revendications citées précédemment,
**caractérisé en ce que**
le châssis porteur constitué à la façon d'un bloc (7) présente dans sa zone inférieure un mécanisme de verrouillage pour la fixation du présentoir dans la grille de support.

10. Présentoir pour une armoire à provisions selon la revendication 9,
**caractérisé en ce que**
le mécanisme de verrouillage présente au moins une targette (19) pivotant autour d'une articulation, et **en ce que** l'articulation est formée d'au moins une broche articulée (20) autour de laquelle la targette (19) peut pivoter.

11. Armoire à provisions destinée à l'entreposage climatisé et/ou tempéré de boissons, en particulier armoire à vins, dans laquelle des tablettes sont prévues pour l'entreposage des bouteilles de boissons et se composent d'un cadre constitué en tant que grille de support avec des entretoises de support disposées de façon espacée entre elles, et les grilles de support étant supportées dans l'armoire à provisions de façon extractible sur un mécanisme de rail télescopique,
**caractérisée en ce que**
l'armoire à provisions dispose d'au moins un présentoir (7) selon l'une des revendications 1 à 10.

12. Armoire à provisions selon la revendication 11,
**caractérisée en ce que**
le présentoir (7) peut être inséré dans une grille de support (6) dans laquelle les entretoises de support (13) sont constituées de façon amovible et réglable dans le cadre de la grille de support, des éléments d'engagement de type broche disposés sur les entretoises de support coopérant avec des contours d'engagement (12) disposés sur les entretoises transversales, les contours d'engagement (12) étant constitués en tant qu'ouvertures d'engagement juxtaposées.
